# EUROPÄISCHE PATENTSCHRIFT

(11) **EP 0 609 557 B1**
(45) Veröffentlichungstag und Bekanntmachung des Hinweises auf die Patenterteilung: **19.03.1997**
(21) Anmeldenummer: 93120871.4
(22) Anmeldetag: 24.12.1993
(51) Int. Cl.: E04F 13/08

(54) **Wandhalter für Tragvorrichtungen von Wand- oder Deckenverkleidungen**
Wall-bracket for supporting construction of wall- or ceiling coverings
Attache murale pour dispositif portant des revêtements muraux ou de plafond

(30) Priorität: 30.01.1993 DE 9301278 U
(43) Veröffentlichungstag der Anmeldung: 10.08.1994
(73) Patentinhaber: BWM Dübel + Montagetechnik GmbH, D-70771 Leinfelden-Echterdingen (DE)
(72) Erfinder: Reinwarth, Klaus, D-72076 Tübingen (DE)
(74) Vertreter: KOHLER SCHMID + PARTNER

(56) Entgegenhaltungen:
- EP-A- 0 005 837
- DE-A- 3 910 254
- US-A- 2 926 742

## Beschreibung

Tragvorrichtungen für Wand- oder Deckenverkleidungen setzen sich aus senkrecht und/oder waagrecht verlaufenden Tragschienen zusammen, an welchen die Wand- oder Deckenteile befestigt sind. Die Verbindung dieser Tragschienen mit der Wand erfolgt dabei durch besondere Wandhalter, mit welchen die Tragschienen beispielsweise durch Vernieten, Verschrauben od. dgl. fest verbunden werden. Um die Montagearbeiten zu erleichtern, ist es bereits bekannt, die Wandhalter mit Klemmzungen zu versehen, wobei der zu befestigende Steg der Tragschienen zwischen die Zunge und die Oberfläche des Wandhalters eingeschoben und dadurch festgeklemmt wird. Bei dieser vorläufigen Festlegung ist es dann noch möglich, die Tragschienen genau in die gewünschte Lage zu verschieben, in welcher sie dann durch den Anpreßdruck der Klemmzunge gehalten werden. Anschließend kann dann die endgültige Verbindung der Teile beispielsweise durch Vernieten erfolgen. Die Nieten sind dabei in Langlöchern des Wandhalters eingesetzt, damit die sich durch die Längenänderungen der Tragschienen bei Temperaturschwankungen ergebenden Kräfte nicht auf den Wandhalter übertragen werden. Andernfalls bestünde nämlich die Gefahr, daß die zur Befestigung der Wandhalter an der Wand dienenden Wanddübel durch das fortlaufende Einwirken entgegengesetzter Kräfte im Laufe der Zeit gelokkert werden.

Sofern die Klemmzungen mit den Wandhaltern fest verbunden oder mit diesem aus einem Stück gefertigt sind, werden in Anbetracht des großen Anpreßdruckes der Klemmzungen diese und die Wandhalter bei Längenänderungen der Tragschienen teilweise mitbewegt, so daß es hierdurch zu den unerwünschten Rüttelbewegungen des Wanddübels kommt.

Die US-A-2 296 742 zeigt einen Wandhalter mit mehreren Befestigungszungen, welche mit Langlöchern auf aus dem Material eines Trägers herausgebogenen Lappen aufgeschoben sind, so daß sie dann unmittelbar auf der Oberfläche der Träger aufliegen. Auf diese Festigungszungen sind dann langestreckte Wandteile aufgeschoben, welche parallel zueinander verlaufen. Durch die Art der Verbindung der Befestigungszunge mit dem Träger wird dabei jede Verdrehung ausgeschlossen.

Die Aufgabe der vorliegenden Erfindung ist es, einen Wandhalter zu schaffen, der einerseits die vorläufige Befestigung mittels Klemmzungen ermöglicht, jedoch andererseits eine Kräfteübertragung bei Längenänderungen der Tragschienen auf den Wandhalter bzw. die Klemmzungen und damit auf die Dübel verhindert. Dies wird erfindungsgemäß dadurch erreicht, daß die als gesonderte Teile gefertigten Klemmzungen in einer Parallelebene zu ihrer Befestigungsfläche mindestens begrenzt schwenkbar befestigt sind. Die Langenänderungen der Tragschienen bewirken nunmehr lediglich eine leichte Verschwenkung der Klemmzungen in die eine oder andere Richtung, doch werden die auf den Wandhalter übertragenen Kräfte auf ein Minimum reduziert, so daß die Gefahr von Lockerungen der Wanddübel ausgeschlossen ist.

Die Befestigung der Klemmzungen an den Wandhaltern kann entweder durch eine Schraube oder durch eine Niet erfolgen, wobei in beiden Fällen natürlich dafür Sorge getragen werden muß, daß die Befestigung mit leichtem Spiel erfolgt, so daß die nötige Schwenkbewegung auch gewährleistet ist. Bei einer besonders einfachen Ausführungsform ist der Niet aus dem Material der Befestigungsfläche des Wandhalters herausgedrückt. An den Schrauben oder Nieten können die Klemmzungen auch nachträglich, angebracht werden, in dem ihre Befestigungsenden mit einem Rastschlitz versehen sind, mit welchem sie dann nach Einsetzen der Schraube oder Herstellung des Nietes in einfacher Weise aufgesteckt werden können.

Bei einer anderen bevorzugten Art der Befestigung der Klemmzungen werden ihre Befestigungsenden in einen durch die Befestigungsfläche und einen etwa parallel zu ihr verlaufenden Steg gebildeten Schlitz gesteckt. Dabei kann der Steg zweckmäßigerweise aus dem Material der Befestigungsfläche herausgedrückt sein. Um ein ungewolltes Herausfallen der Klemmzungen aus dem Schlitz mit Sicherheit zu verhindern, weisen die Befestigungsenden der Klemmzungen nach einem weiteren Merkmal der Erfindung ein oder mehrere Widerhaken auf, welche in entsprechende Vertiefungen des Steges mit leichtem Spiel eingreifen, so daß die Verdrehbarkeit noch gewährleistet ist. Dabei können die Widerhaken und die Vertiefungen sagezahnförmig ausgebildet sein. Die Festlegung im Schlitz kann aber auch durch einen insbesondere aus dem Material der Klemmzungen herausgebogenen Lappen erreicht werden, welcher in eine entsprechende Ausnehmung der Befestigungsfläche eingreift.

Die Zeichnung zeigt Ausführungsbeispiele der Erfindung. Es stellen dar:
- Fig. 1: eine Ansicht des Wandhalters mit eingeklemmter und befestigter Tragschiene;
- Fig. 2: eine Darstellung gemäß Fig. 1 einer anderen Ausführungsform in Art einer Explosionszeichnung;
- Fig. 3: einen Querschnitt gemäß Fig. 1;
- Fig. 4: eine Darstellung gemäß Fig. 1 einer anderen Ausführungsform;
- Fig. 5-7: abgebrochene und vergrößerte Querschnitte verschiedener Befestigungsmöglichkeiten der Klemmzungen gemäß Fig. 4.

Der winkelförmig ausgebildete Wandhalter 1 ist mit seinem einen Schenkel 2 mittels einer Schraube 3 an einem nicht dargestellten in die Wand 12 eingesetzten Dübel befestigt. Der andere Schenkel 4 dient mittels der in Langlöchern 5 vorgesehenen Nieten 6 zur Befestigung einer Tragschiene 7, von welcher lediglich ein kurzes Stück dargestellt ist. Auf dem Querschenkel 8 der Tragschiene 7 werden dann in nicht dargestellter Weise die Wand- oder Deckenverkleidung befestigt.

Um die Montage zu erleichtern ist es zweckmäßig, die Tragschienen 7 vor der endgültigen Befestigung durch die Nieten 6 am Wandhalter 4 vorläufig festzulegen, wobei Sie dann in die richtige Lage verschoben werden können. Zur vorläufigen Festklemmung dienen dabei Klemmzungen 9, welche mit ihren hinteren Befestigungsenden 10 mittels einer Schraube oder eines Niets 11 mit dem Schenkel 4 verbunden sind. Dabei ist die Befestigung derart getroffen, daß die Klemmzunge 9 in einem gewissen Maße parallel zur Ebene der Befestigungsfläche des Winkels 4 schwenkbar ist. Wenn nunmehr durch Temperaturschwankungen Längenänderungen der Tragschiene 8 auftreten, kann sich die Klemmzunge 9 in dem erforderlichen Maß mitbewegen, so daß nahezu keine Kräfte auf den Wandhalter 1 bzw. mittel der Schraube 3 auf den nicht dargestellten Mauerdübel ausgeübt werden. Dem gleichen Zweck dienen auch die Langlöcher 5, in welchen die Nieten 6 in Längsrichtung verschoben werden können.

Aus dem Querschnitt der Fig. 3 läßt sich die Ausbildung des die Klemmzunge 9 haltenden Nietes 11 erkennen. Der Niet ist dabei aus dem Material der Befestigungsfläche für die Klemmzungen 9, nämlich dem Winkel 4 herausgedrückt.

Fig. 2 zeigt eine etwas abgewandelte Art der Befestigung der Klemmzunge 9. Das Befestigungsende 10 ist hier nämlich mit einem Rastschlitz 13 versehen, so daß die Klemmzunge 9 nachträglich auf den Niet oder eine Schraube 11 aufgeschoben and verrastet werden kann.

Eine weitere bevorzugte Befestigungsmöglichkeit ist in den Figuren 4 bis 7 dargestellt. Bei dieser Gestaltung ist aus dem Material der Befestigungsfläche, nämlich dem Winkel 4, ein Steg 14 herausgebogen, so daß sich ein Schlitz 15 ergibt, in welchen das Befestigungsende 10 der Klemmzunge 9 eingesteckt wird. An den Ober- und Unterkanten der Klemmzunge 9 ist dabei so viel Spielraum gelassen, daß die Schwenkbewegung der Klemmzunge 9 in ausreichendem Maße gewährleistet ist. Um ein Herausrutschen des Befestigungsendes 10 der Klemmzunge 9 mit Sicherheit zu verhindern, ist diese gemäß dem Ausführungsbeispiel nach Fig. 5 mit einem Widerhaken 16 versehen, welcher in eine entsprechende Vertiefung 17 des Steges 14 eingreift. In Fig. 6 ist anstelle des Widerhakens 15 eine Sägeverzahnung 18 am Befestigungsende 10 der Klemmzunge 9 vorgesehen, welche mit einer entsprechenden Sägeverzahnung 19 des Steges 14 zusammenwirkt. In beiden Fällen ergibt sich wiederum ein ausreichendes Spiel, um die erforderliche Schwenkbewegung der Klemmzunge 9 zu gewährleisten. Eine andere Art der Festlegung ergibt sich aus Fig. 7. Hier ist am Befestigungsende 10 aus der Klemmzunge 9 ein Lappen 20 abgebogen, welcher in die durch das Herausdrücken des Steges 14 aus dem Winkel 4 entstandene Ausnehmung 21 eingreift und auf diese Weise die Sicherung vornimmt.

Bei besonders schweren Konstruktionen ist es unter Umständen erforderlich, wenn die Anpreßkraft einer Klemmzunge 9 nicht ausreicht, einen Wandhalter mit mehreren derartigen Klemmzungen zu versehen. Die Klemmzungen 9 können je nach den Anforderungen aus Metall, Kunststoff oder beschichtetem Material bestehen. Dabei ist es zweckmäßig, durch Aufkantungen oder Rundungen die Reibung zwischen den Teilen möglichst zu verringern.

## Patentansprüche

1. Wandhalter für Tragvorrichtungen von Wand- oder Deckenverkleidungen mit einer oder mehreren Klemmzungen, wobei gegenüber dem Wandhalter verschiebbare Tragschienen zwischen die Klemmzungen und den Wandhalter eingeklemmt sind, dadurch gekennzeichnet, daß die als gesonderte Teile gefertigten Klemmzungen (9) in einer Parallelebene zu ihrer Befestigungsfläche (4) am Wandhalter (1) bei einer Verschiebung der Tragschienen (7) mit diesen mindestens begrenzt schwenkbar befestigt sind.

2. Wandhalter nach Anspruch 1, dadurch gekennzeichnet, daß die Befestigung der Klemmzungen durch eine Schraube erfolgt.

3. Wandhalter nach Anspruch 1, dadurch gekennzeichnet, daß die Befestigung der Klemmzungen durch einen Niet (11) erfolgt.

4. Wandhalter nach Anspruch 3, dadurch gekennzeichnet, daß der Niet (11) aus dem Material der Befestigungsfläche (4) herausgedrückt ist.

5. Wandhalter nach einem oder mehreren der vorhergehenden Ansprüche 2 bis 4, dadurch gekennzeichnet, daß die Klemmzungen (9) an ihren Befestigungsenden (10) mit einem Rastschlitz (13) zum Aufstecken auf eine Schraube, einen Bolzen oder einen Niet (11) versehen sind.

6. Wandhalter nach Anspruch 1, dadurch gekennzeichnet, daß die Klemmzunge (9) mit ihren Befestigungsenden (10) in einen durch die Befestigungsfläche (4) und einen etwa senkrecht zu ihr verlaufenden Steg (14) gebildeten Schlitz (15) gesteckt sind.

7. Wandhalter nach Anspruch 6, dadurch gekennzeichnet, daß der Steg (14) aus dem Material der Befestigungsfläche (4) herausgedrückt ist.

8. Wandhalter nach einem oder beiden der Ansprüche 6 oder 7, dadurch gekennzeichnet, daß die Befestigungsenden (10) der Klemmzungen (9) ein oder mehrere Widerhaken (16) aufweisen, welche in entsprechende Vertiefungen (17) des Steges (14) mit leichtem Spiel eingreifen.

9. Wandhalter nach Anspruch 8, dadurch gekennzeichnet, daß die Widerhaken (16) und die Vertiefungen (17) sägezahnförmig (18, 19) ausgebildet sind.

10. Wandhalter nach einem oder mehreren der vorhergehenden Ansprüche 6 oder 7, dadurch gekennzeichnet, daß die Befestigungsenden (10) der Klemmzungen (9) mit einem aus ihrem Material herausgebogenen Lappen (20) od. dgl. in eine Ausnehmung (21) der Befestigungsfläche (4) eingreifen.

## Claims

1. Wall holder for bearing structures of wall and ceiling claddings, with one or more clamping tongues wherein bearing rails which are displaceable in respect of the wall holder are clamped between the clamping tongues and the wall holders, characterised in that the clamping tongues (9), which are formed as separate parts, are secured in such a manner that they may pivot in a restricted manner in a plane which is parallel to their bearing plane (4) on the wall holder (1) in the case of a displacement of the bearing rails (7).

2. Wall holder according to Claim 1, characterised in that the securing of the clamping tongues is performed by means of a screw.

3. Wall holder according to Claim 1, characterised in that the securing of the clamping tongues is performed by means of a rivet (11).

4. Wall holder according to Claim 3, characterised in that the rivet (11) is pressed out of the material of the securing surface (4).

5. Wall holder according to one or more of the preceding Claims 2 to 4, characterised in that the clamping tongues (9) are provided on their securing ends (10) with an engaging slot (13) for plugging on a screw, a bolt or a rivet (11).

6. Wall holder according to Claim 1, characterised in that the clamping tongues (9) are plugged, by means of their securing ends, into a slot (15) which is formed by the securing surface (4) and a strut (14) which extends approximately perpendicular thereto.

7. Wall holder according to Claim 6, characterised in that the strut (14) is pressed out of the material of the securing surface (4).

8. Wall holder according to one or more of Claims 6 to 7, characterised in that the securing ends (10) of the clamping tongues (9) comprise one or more barbs (16), which engage in corresponding recesses (17) of the strut (14) with slight play.

9. Wall holder according to Claim 8, characterised in that the barbs (16) and the recesses (17) are formed in a zigzag shape (18,19).

10. Wall holder according to one or more of the preceding Claims 6 or 7, characterised in that the securing ends (10) of the clamping tongues (9) engage, by means of tabs (20) or similar, which are produced from the same material, into a recess (21) of the securing surface (4).

## Revendications

1. Attache murale pour dispositifs de support de revêtements muraux ou de plafond, attache qui comprend une ou plusieurs languettes de serrage pour coincer des rails porteurs, déplaçables en translation par rapport à l'attache murale, entre les languettes et l'attache, caractérisée en ce que les languettes de serrage (9), fabriquées comme des pièces séparées, sont fixées à l'attache murale (1), de manière qu'elles puissent pivoter au moins de façon limitée dans un plan parallèle à leur surface de fixation (4) à l'attache, conjointement avec les rails porteurs (7), lors d'un déplacement de ceux-ci.

2. Attache murale selon la revendication 1, caractérisée en ce que la fixation des languettes de serrage s'effectue par une vis.

3. Attache murale selon la revendication 1, caractérisée en ce que la fixation des languettes de serrage s'effectue par un rivet (11).

4. Attache murale selon la revendication 3, caractérisée en ce que le rivet (11) est formé par repoussage d'une portion de matériau hors de la surface de fixation (4).

5. Attache murale selon une ou plusieurs des revendications 2 à 4 précédentes, caractérisée en ce que les languettes de serrage (9) sont pourvues, à leurs extrémités de fixation (10), d'une fente d'encliquetage (13) en vue de leur enfilage sur une vis, un boulon ou un rivet (11).

6. Attache murale selon la revendication 1, caractérisée en ce que les languettes de serrage (9) sont enfichées par leurs extrémités de fixation (10) dans une fente (15) formée par la surface de fixation (4) et une barrette (14) orientée à peu près perpendiculairement à elle.

7. Attache murale selon la revendication 6, caractérisée en ce que la barrette (14) est formée par repoussage d'une portion de matériau hors de la surface de fixation (4).

8. Attache murale selon l'une des revendications 6 et 7 ou les deux, caractérisée en ce que les extrémités de fixation (10) des languettes de serrage (9) présentent une ou plusieurs dentelures (16) qui pénètrent avec un faible jeu dans des creux (17) correspondants de la barrette (14).

9. Attache murale selon la revendication 8, caractérisée en ce que les dentelures (16) et les creux (17) sont réalisés en forme de dents de scie (18, 19).

10. Attache murale selon une ou plusieurs des revendications 6 et 7 précédentes, caractérisée en ce que les extrémités de fixation (10) des languettes de serrage (9) pénètrent dans un évidement (21) de la surface de fixation (4) par une agrafe (20) ou analogue formé par repoussage d'une portion de matériau hors de la languette.
